# FASCICULE DE BREVET EUROPEEN

(11) **EP 1 172 176 B1**
(45) Date de publication et mention de la délivrance du brevet: **17.12.2003**
(21) Numéro de dépôt: 01401705.7
(22) Date de dépôt: 27.06.2001
(51) Int. Cl.: B24B 9/14, B24D 5/16

(54) **Procédé pour améliorer la précision d'une opération de chanfreinage appliquée à un verre de lunettes, et outil de chanfreinage correspondant**
Verfahren zum Verbessern der Genauigkeit des Abfasen von Brillengläsern und entsprechendes Abfasewerkzeug
Method to improve the accuracy of spectacle glasses bevelling and bevelling tool therefore

(30) Priorité: 11.07.2000 FR 0009046
(43) Date de publication de la demande: 16.01.2002
(73) Titulaire: ESSILOR INTERNATIONAL (Compagnie Générale d'Optique), F-94220 Charenton-le-Pont (FR)
(72) Inventeur: Nauche, Michel, 95230 Soysy-Sous-Montmorency (FR)
(74) Mandataire: Santarelli

(56) Documents cités:
- US-A- 1 701 669
- US-A- 4 549 372
- US-A- 5 031 269
- US-A- 5 560 348

## Description

La présente invention concerne un procédé pour améliorer la précision d'une opération de chanfreinage appliquée aux verres de lunettes et un outil de chanfreinage pour verres de lunettes selon le préambule des revendications 1 et 2. Un exemple d'un tel procédé et outil sont divulgués dans le document US-A-1 666 746.

Ainsi qu'on le sait, le débordage d'un verre de lunettes nécessaire pour la mise en conformité de son contour avec celui désiré, usuellement réalisé par meulage, conduit à la formation d'une arête vive et tranchante à la périphérie de chacune de ses faces avant et arrière, avec, éventuellement, la présence de possibles bavures liées au traitement de surface de ces faces.

Il est donc usuel, ne fût-ce que pour des raisons de sécurité, de procéder à un chanfreinage d'une telle arête pour l'ébavurer et en casser l'angle, et, ainsi, en limiter l'agressivité.

D'abord assuré à la faveur d'une opération de reprise manuelle, il est maintenant prévu que ce chanfreinage intervienne de manière automatique, au moins sur certaines meuleuses, et notamment sur celles à commande numérique.

Lors d'un tel chanfreingage, une consigne de position déterminée est appliquée entre l'outil de chanfreinage mis en oeuvre et le verre de lunettes travaillé, ou, plus précisément, entre, d'une part, l'arbre de support de cet outil de chanfreinage, et, d'autre part, celui du verre de lunettes formé, en pratique, de deux broches enserrant ce verre.

Mais, eu égard tant, d'une part, aux inévitables déformations aléatoires des verres de lunettes les plus usuels que, d'autre part, aux imprécisions matérielles et logicielles, tout aussi inévitables, des meuleuses disponibles, par exemple en ce qui concerne la position relative des arbres et broches de support en cause, il est difficile, à ce jour, sinon impossible, de réaliser de manière fiable le chanfrein recherché avec toute la précision souhaitable.

Au contraire, il n'est pas rare d'observer une dispersion intempestive de la valeur sur plat de ce chanfrein tout au long des arêtes travaillées, c'est-à-dire de la largeur de ce chanfrein.

La présente invention a pour objet une disposition permettant de surmonter de manière simple et efficace cette difficulté par un procédé pour améliorer une opération de chanfreinage appliquée à un verre de lunettes conformément aux caractéristiques de la revendication 1 et un outil selon la revendication 2.

Suivant une forme particulière de réalisation, les moyens de compensation interviennent, par exemple, au sein même de l'outil de chanfreinage.

Par la capacité de déformation élastique qu'ils présentent, ils permettent alors à cet outil de chanfreinage de se déformer sous un effort trop important, et, ainsi, que la périphérie concernée de cet outil prenne dans l'espace une position lui permettant de s'appliquer au mieux au verre de lunettes travaillé, en assurant l'engagement de l'outil de chanfreinage par rapport à ce verre de lunettes tout en absorbant systématiquement les éventuelles dispersions de position de ces deux éléments l'un par rapport à l'autre.

II en résulte, comme recherché, une régularisation avantageuse de la valeur sur plat du chanfrein obtenu, au bénéfice de la qualité et de la fiabilité de l'opération de chanfreinage correspondante.

Mais il en résulte, également, que, les autres conditions étant égales par ailleurs, il est possible, si désiré, de se satisfaire d'un étalonnage moins rigoureux de la position de l'outil de chanfreinage par rapport au verre de lunettes travaillé, au bénéfice d'une simplification de la fabrication de la meuleuse correspondante.

Par ailleurs, les moyens de compensation ainsi mis en oeuvre au sein de l'outil de chanfreinage permettent également de réduire avantageusement l'inertie de celui-ci, au bénéfice de la dynamique de l'ensemble.

Enfin, un outil de chanfreinage comportant de tels moyens de compensation peut si désiré être mis en place sur un arbre de support concurremment avec un autre outil de chanfreinage rigide, la meuleuse ainsi équipée étant alors au choix à même, soit d'assurer le respect fidèle et rigoureux d'une consigne de position déterminée, soit de se satisfaire d'une certaine modulation de cette consigne de position, au bénéfice, suivant les applications, de sa souplesse d'emploi.

Le brevet américain 1,666,746 décrit une machine qui meule simultanément les deux surfaces d'une lentille ophtalmique. La jante de travail de l'outil de biseautage de cette machine présente dans sa tranche une gorge conformée en V. Cette jante de travail est montée sur un arbre rotatif par des moyens de connexion flexibles. Cette machine comporte encore des moyens pour maintenir et mettre en rotation la lentille dans la gorge de la jante de travail. Grâce à la forme de la gorge et grâce aux moyens de connexion flexibles, la monture de la meule est soumise à un mouvement de torsion pour s'accommoder des déplacements dus aux divers changements de plan de la lentille au fur et à mesure qu'elle tourne. En d'autres termes, la périphérie de la jante de travail est entraînée suivant la direction axiale par la périphérie de la lentille en cours de biseautage de sorte que le positionnement relatif de la périphérie active de la jante de travail se maintient en permanence par rapport à la périphérie en cours de biseautage de la lentille.

Les caractéristiques et avantages de l'invention ressortiront d'ailleurs de la description qui va suivre, à titre d'exemple, en référence aux dessins schématiques annexés sur lesquels :
- la figure 1 est une vue en coupe axiale d'un outil de chanfreinage;
- la figure 2 reprend, à échelle supérieure, le détail de la figure 1, repéré par un encart II sur cette figure 1;
- la figure 3 est une vue en coupe axiale qui, déduite de celle de la figure 1, illustre le fonctionnement de l'outil de chanfreinage;
- la figure 4 reprend, à échelle supérieure, le détail de la figure 3 repéré par un encart IV sur cette figure 3;
- la figure 5 est une vue en coupe axiale analogue à celle de la figure 1, pour une première variante de réalisation de l'outil de chanfreinage;
- la figure 6 est une autre vue en coupe axiale analogue à celle de la figure 1, pour une deuxième variante de réalisation de cet outil de chanfreinage;
- la figure 7 est, suivant la flèche VII de la figure 6, une vue en élévation de cette deuxième variante de réalisation;
- la figure 8 est une autre vue en coupe axiale analogue à celle de la figure 1, pour une troisième variante de réalisation de l'outil de chanfreinage;
- la figure 9 est la vue en élévation-coupe repérée par IX-IX sur la figure 8; et
- la figure 10 est une autre vue en coupe axiale analogue à celle de la figure 1, pour une quatrième variante de l'outil de chanfreinage.

Tel qu'illustré sur la figure 3, il s'agit, globalement, d'abattre par un chanfrein les arêtes que présente un verre de lunettes 10 le long de son contour, et, par exemple, tel que représenté, l'arête avant 11 de ce verre de lunettes 10, c'est-à-dire celle de ces arêtes qui intervient à l'intersection de sa face avant 12 et de son contour périphérique 13.

De manière usuelle, l'opération de chanfreinage correspondante est assurée à l'aide d'un outil de chanfreinage 14 comportant, globalement, un moyeu 15, tubulaire, propre à sa mise en place sur un arbre de support 16 représenté en traits interrompus sur les figures, et au moins une jante de travail 18 solidaire en rotation de ce moyeu 15.

De manière connue en soi, également, cette jante de travail 18 comporte une périphérie active 19 abrasive.

Par exemple, et tel que représenté, cette périphérie active 19 s'étend suivant une facette tronconique de la jante de travail 18.

Soit R son rayon moyen.

De manière connue en soi, enfin, l'arbre de support 16 de l'outil de chanfreinage 14 est monté rotatif, et il en est de même pour l'arbre de support assurant corollairement le maintien du verre de lunettes 10 à travailler, cet arbre de support étant en pratique constitué de manière usuelle par deux broches de support propres à enserrer ce verre de lunettes 10.

Les dispositions correspondantes étant bien connues par elles-mêmes et ne relevant pas, en propre, de la présente invention, elles ne seront pas décrites plus en détail ici.

On assure l'insertion de moyens de compensation, c'est-à-dire de moyens présentant une capacité de déformation élastique, entre, d'une part, la périphérie concernée de l'un quelconque des éléments que constituent l'outil de chanfreinage 14 mis en oeuvre et le verre de lunettes 10 travaillé, et, d'autre part, l'arbre de support de ce même élément.

Dans les formes de mise en oeuvre représentées, ces moyens de compensation interviennent au sein de l'outil de chanfreinage 14.

Plus précisément, cet outil de chanfreinage 14 comporte, entre la périphérie active 19 de sa jante de travail 18 et son moyeu 15, ou, plus précisément encore, entre la périphérie active 19 de sa jante de travail 18 et la périphérie interne 21 de son moyeu 15, de tels moyens de compensation.

Dans la forme de réalisation plus particulièrement représentée sur les figures 1 à 4, la jante de travail 18 comporte un liant en matériau rigide dans lequel sont disséminés des grains abrasifs de diamètre moyen compris entre 4 et 20 micromètres, ces grains étant en diamant, silice, nitrure de bore ou en tout autre matériau abrasif, et les moyens de compensation présentant une capacité de déformation élastique comportent une pièce intermédiaire 22 qui, interposée, radialement, entre la jante de travail 18 et le moyeu 15, est, elle, en matériau souple, par exemple en élastomère.

Cette pièce intermédiaire 22, qui, par exemple, et tel que représenté, est circulairement continue, est dûment solidarisée en rotation tant au moyeu 15 qu'à la jante de travail 18.

Dans la forme de réalisation représentée sur les figures 1 à 4, suivant laquelle la périphérie externe du moyeu 15 et la périphérie interne de la jante de travail 18 sont cylindriques, en étant en pratique coaxiales l'une de l'autre, la solidarisation correspondante se fait par exemple par collage.

Préférentiellement, les moyens de compensation ainsi mis en oeuvre suivant l'invention ont une élasticité correspondant à une dureté shore comprise entre 40 et 80 ShA selon la norme NF T 46052, une résistance à la rupture comprise entre 4 et 10 MPa ainsi qu'un allongement à la rupture supérieur à 200 % selon la norme NF T 46002, et, selon la norme NF T 46007C, une limite de déchirement supérieure à 4 DaN/cm².

Corollairement, le pouvoir de coupe de la jante de travail 18 le long de la périphérie active 19 est préférentiellement limité.

Préférentiellement, et cela est le cas dans l'ensemble des formes de réalisation représentées, à la jante de travail 18 de l'outil de chanfreinage 14 sont associés des moyens de butée 23 dont elle est séparée par un jeu J au repos.

Par exemple, et tel que représenté, ces moyens de butée 23 comportent un disque 24, qui, coaxial et solidaire du moyeu 15, s'étend transversalement par rapport à celui-ci.

En pratique, la face 25 de la jante de travail 18 qui, opposée à sa périphérie active 19, est tournée vers le disque 24, est parallèle à celui-ci, et elle s'étend donc elle-même transversalement par rapport au moyeu 15.

En pratique, également, les moyens de butée 23 se réduisent au disque 24.

Dans les formes de réalisation représentées sur les figures 1 à 9, l'outil de chanfreinage 14 suivant l'invention comporte deux jantes de travail 18, 18' disposées chacune respectivement de part et d'autre du disque 24.

En pratique, ces deux jantes de travail 18, 18' ont des constitutions identiques.

Dans les formes de réalisation plus particulièrement représentées sur les figures 1 à 5 ainsi que 8 et 9, elles sont même identiques l'une à l'autre.

En particulier, elles ont des périphéries actives 19, 19' dont les rayons moyens R, R' sont égaux, et il est associé à chacune d'elles une pièce intermédiaire 22, 22'.

En service, c'est-à-dire lorsque l'outil de chanfreinage 14 est appliqué au verre de lunettes 10 à travailler, par exemple par sa jante de travail 18, et, plus précisément, par la périphérie active 19 de cette jante de travail 18, cette jante de travail 18 bascule plus ou moins par rapport à l'axe du moyeu 15 suivant l'effort d'application correspondant, à la faveur d'une déformation élastique des moyens de compensation mis en oeuvre à cet effet, tel que représenté sur la figure 3.

Au point de contact correspondant, il en résulte globalement un recul plus ou moins accentué de cette jante de travail 18 par rapport au verre de lunettes 10.

Ainsi, et tel que schématisé à la figure 4, sur laquelle la position d'origine de la jante de travail 18 est schématisée en traits interrompus tandis que sa position reculée est représentée en traits continus, la valeur sur plat I, ou largeur, du chanfrein 26 formé est inférieure à la valeur sur plat L qui aurait prévalu en l'absence d'un tel recul.

Il en résulte, globalement, une régularisation de cette valeur sur plat.

Bien entendu, le recul de la jante de travail 18 par rapport au verre de lunettes 10 travaillé n'intervient que dans les limites autorisées par les moyens de butée 23, c'est-à-dire par le disque 24, cette jante de travail 18 étant susceptible de venir in fine en butée contre ce dernier.

On notera que la possibilité de recul de la jante est favorable à la pérennité de la fonction de chanfreinage dans la mesure où elle autorise une certaine usure.

Suivant la variante de réalisation représentée sur la figure 5, la jante de travail 18 est au moins en partie en matériau souple et constitue ainsi par elle-même les moyens de compensation présentant une capacité de déformation élastique, et, par exemple, il en est de même pour la jante de travail 18'.

Plus précisément, dans la variante de réalisation représentée sur la figure 5, la jante de travail 18 comporte un liant en matériau souple, par exemple en élastomère, dans lequel sont disséminés, au moins en surface, des grains abrasifs en matériau approprié tel que l'une des matières mentionnées ci-dessus, et il en est de même pour la jante de travail 18'.

Mais, pour le reste, les dispositions sont du même type que les précédentes, notamment en ce qui concerne les caractéristiques d'élasticité et le pouvoir de coupe.

On notera que le choix de ces deux paramètres doit s'opérer conjointement.

Ainsi, lorsque le pouvoir de coupe est réduit, l'élasticité doit être élevée de façon à appliquer une force d'appui outil/verre suffisamment importante pour compenser le faible pouvoir de coupe.

Inversement, lorsque le pouvoir de coupe est important, l'élasticité doit être réduite de manière à générer une force d'appui outil/verre faible.

Dans la variante de réalisation représentée sur les figures 6 et 7, qui est du même type, à pièce intermédiaire 22, 22', que celle représentée sur les figures 1 à 4, les deux jantes de travail 18, 18' ont des périphéries actives 19, 19' dont les rayons moyens R, R' sont différents.

Il est ainsi possible, suivant les verres de lunettes 10 à travailler, et/ou suivant que l'usinage de ceux-ci concerne leur arête avant 11 ou leur arête arrière, d'usiner un tel verre de lunettes 10 à l'aide de l'une ou l'autre des deux jantes de travail 18, 18', et, donc, suivant des rayons différents, ce qui permet de lui appliquer des efforts distincts.

Par exemple, l'usinage d'un tel verre de lunettes 10 suivant un petit rayon de l'outil de chanfreinage 14 permet d'augmenter la raideur des moyens de compensation de celui-ci, et, au contraire, l'usinage suivant un grand rayon permet de diminuer cette raideur.

Dans l'un et l'autre cas, il est possible d'intervenir ainsi sur l'effort transmis, et, donc, sur la pression résultante.

Plus précisément, dans le cas, par exemple, d'un simple ébavurage, c'est préférentiellement la jante de travail 18' présentant le plus grand rayon moyen R' qui est mise en oeuvre.

Corollairement, dans le cas où, au contraire, un chanfrein relativement important est désiré, c'est la jante de travail 18 présentant le plus petit rayon moyen R qui est préférentiellement mise en oeuvre.

Par ailleurs, dans la forme de réalisation représentée sur les figures 6 et 7, entre la jante de travail 18, 18' et la pièce intermédiaire 22, 22' formant les moyens de compensation correspondants interviennent, préférentiellement, et tel que représenté, des moyens d'ancrage mécanique 27, pour conforter la solidarisation en rotation entre cette jante de travail 18, 18' et cette pièce intermédiaire 22, 22'.

De même, et pour les mêmes raisons, entre la pièce intermédiaire 22, 22' et le moyeu 15 interviennent des moyens d'ancrage mécanique 28.

Par exemple, les moyens d'ancrage mécanique 27, 28 sont constitués par des dentures, respectivement 29, 30, qui s'étendent annulairement de manière régulière, et de manière complémentaire, entre les pièces en cause.

Dans la variante de réalisation représentée sur les figures 8 et 9, il n'y a pas de moyeu 15 commun aux jantes de travail 18 et 18' ainsi qu'au disque 24, mais trois moyeux 15 individuels.

En outre, entre la jante 18 et son moyeu 15, et de même entre la jante 18' et son moyeu 15, la pièce intermédiaire 22, 22' n'est pas constituée par un élément monobloc continu, mais par plusieurs éléments distincts, qui sont ici en forme de rayon. Les caractéristiques d'élasticité de ces éléments sont choisies de sorte qu'elles soient équivalents à celles susmentionnées d'un élément monobloc continu.

Enfin, le disque 24 comporte en périphérie, au-delà des jantes de travail 18 et 18', une collerette 31 permettant d'usiner une rainure sur le contour périphérique 13 du verre de lunettes 10.

Dans la variante de réalisation représentée sur la figure 10, l'outil 14 ne comporte qu'une seule jante de travail 18, mais la périphérie active 19 de cette jante de travail présente de chaque côté une facette tronconique, de sorte que la même jante de travail 18 permet à la fois d'effectuer le chanfrein entre la face avant 12 et le contour périphérique 13 du verre de lunettes 10 et le chanfrein entre le contour périphérique 13 et la face arrière.

Les moyens de butée 23 de l'outil 14 montré sur la figure 10 ne sont pas constitués par un disque 24 unique, mais par deux disques 24 situés respectivement de part et d'autre de la jante de travail 18, l'un des disques 24 servant pour l'usinage du chanfrein situé du côté de la face avant du verre de lunettes 10 et l'autre disque pour le chanfrein situé du côté de la face arrière.

On observera que le fait de disposer de deux disques 24 situés respectivement de part et d'autre de la jante 18 permet de garantir le maintien en position de cette jante en cas de désolidarisation accidentelle entre la pièce intermédiaire 22 et la jante de travail 18 ou entre la pièce intermédiaire 22 et le moyeu 15.

Pour des questions de commodité de montage, le disque 24 que l'on voit à gauche sur la figure 10 est solidaire du moyeu 15 tandis que le disque 24 que l'on voit à droite est solidaire d'un contre-moyeu comportant une partie annulaire se trouvant en appui en bout du moyeu 15 et comportant une partie tubulaire se logeant à l'intérieur du moyeu 15 et venant en appui en bout de l'arbre de support 16.

Dans ce mode de réalisation, la collerette 31 servant à usiner la rainure du contour périphérique 13 du verre de lunettes 10 n'est pas située sur un disque 24 faisant partie des moyens de butée 23, mais en périphérie d'un disque 32 monté, comme l'outil 14, sur l'arbre de support 16.

On notera que le diamètre des disques 24, du fait que dans ce mode de réalisation il est inférieur au plus petit diamètre de la périphérie abrasive 19, permet d'opérer le chanfreinage de verres de lunettes de petit diamètre.

Dans des variantes non illustrées, les liaisons réalisées respectivement par les moyens d'ancrage mécanique 27 et 28 dans le mode de réalisation des figures 6 et 7, sont remplacées par une liaison du même type que dans les autres exemples illustrés, c'est-à-dire par adhérisation et, à l'inverse, les liaisons par adhérisation des autres exemples de réalisation illustrés sont remplacées par des liaisons avec moyens d'ancrage mécanique du genre de ceux repérés par 27 et 28 sur les figures 6 et 7.

Dans d'autres variantes non illustrées des exemples de réalisation qui viennent d'être décrits à l'appui des figures 1 à 7 et 10, la pièce intermédiaire monobloc continue est remplacée par une pièce en plusieurs éléments distincts, en forme de rayon comme dans l'exemple des figures 8 et 9 ou dans une autre forme appropriée ; et la pièce intermédiaire en plusieurs éléments distincts de l'exemple des figures 8 et 9 est remplacée par une pièce intermédiaire monobloc continue.

Dans encore d'autres variantes de réalisation non illustrée des modes de réalisation des figures 1 à 7, le disque 24 est complété en périphérie par un outil de rainurage du genre de la collerette 31 des exemples illustrés sur les figures 8 à 10.

Dans encore d'autres variantes de réalisation non illustrées, l'outil de chanfreinage 14 comporte deux jantes de constitution distinctes, par exemple l'une avec une pièce intermédiaire monobloc continue et l'autre avec une pièce intermédiaire en plusieurs éléments, afin de s'adapter au mieux au travail à réaliser.

Le moyeu de l'outil de chanfreinage pourrait être directement formé par la périphérie interne de sa jante de travail ou celle de la pièce intermédiaire éventuellement mise en oeuvre, sans être autrement plus individualisé.

En outre, au lieu d'intervenir au sein de cet outil de chanfreinage, les moyens de compensation peuvent tout aussi bien intervenir dans le montage du verre de lunettes sur son arbre de support.

## Revendications

1. Procédé pour améliorer la précision d'une opération de chanfreinage appliquée à un verre de lunettes, comprenant l'insertion de moyens de compensation (22, 22' ; 18, 18') présentant une capacité de déformation élastique entre, d'une part, la périphérie concernée de l'un quelconque des éléments que constituent l'outil de chanfreinage (14) mis en oeuvre et le verre de lunettes (10) travaillé, et, d'autre part, l'arbre de support de ce même élément; **caractérisé par le fait que** ladite opération de chanfreinage ne s'applique qu'à une seule arête située à la périphérie soit de la face avant soit de la face arrière dudit verre au moyen d'une périphérie active s'étendant suivant une facette tronconique (19, 19') disposée latéralement sur l'outil de chanfreinage (14).

2. Outil de chanfreinage pour verre de lunettes, du genre comportant un moyeu (15) propre à sa mise en place sur un arbre de support (16), et au moins une jante de travail (18, 18') solidaire en rotation de ce moyeu (15), et entre la périphérie active (19, 19') de sa jante de travail (18, 18') et son moyeu (15), des moyens de compensation (22, 22') présentant une capacité de déformation élastique **caractérisé en ce qu'**il comporte, une périphérie active s'étendant suivant une facette tronconique (19, 19') disposée latéralement et servant donc au chanfreinage exclusivement de l'arête située à la périphérie de la face avant ou exclusivement de l'arête située à la périphérie de la face arrière dudit verre.

3. Outil de chanfreinage suivant la revendication 2, **caractérisé en ce que** la jante de travail (18, 18') est en matériau rigide, et les moyens de compensation comportent une pièce intermédiaire (22, 22') qui, interposée entre la jante de travail (18, 18') et le moyeu (15), est en matériau souple.

4. Outil de chanfreinage suivant la revendication 3, **caractérisé en ce que**, entre la jante de travail (18, 18') et la pièce intermédiaire (22, 22') interviennent des moyens d'ancrage mécanique (27).

5. Outil de chanfreinage suivant l'une quelconque des revendications 3, 4, **caractérisé en ce que**, entre la pièce intermédiaire (22, 22') et le moyeu (15), interviennent des moyens d'ancrage mécanique (28).

6. Outil de chanfreinage suivant l'une quelconque des revendications 4, 5, **caractérisé en ce que** les moyens d'ancrage mécanique (27, 28) sont constitués par des dentures (29, 30).

7. Outil de chanfreinage suivant la revendication 2, **caractérisé en ce que** la jante de travail (18, 18') est au moins en partie en matériau souple et constitue ainsi par elle-même les moyens de compensation.

8. Outil de chanfreinage suivant la revendication 7, **caractérisé en ce que** la jante de travail (18, 18') comporte un liant en matériau souple dans lequel sont disséminés, au moins en surface, les moyens abrasifs nécessaires.

9. Outil de chanfreinage suivant l'une quelconque des revendications 2 à 8, **caractérisé en ce que** les moyens de compensation (22, 22' ; 18, 18') ont une élasticité correspondant à une résistance à la rupture comprise entre 4 et 10 Mpa ainsi qu'un allongement à la rupture supérieur à 200 % selon la norme NF T 46002.

10. Outil de chanfreinage suivant l'une quelconque des revendications 2 à 9, **caractérisé en ce que** les moyens de compensation (22, 22' ; 18, 18') ont une élasticité correspondant à une dureté shore comprise entre 40 et 80 ShA selon la norme NF T 46052 et/ou à une limite de déchirement supérieure à 4 DaN/cm² selon la norme NF T 46007C.

11. Outil de chanfreinage suivant l'une quelconque des revendications 2 à 10, **caractérisé en ce que**, à la jante de travail (18, 18'), sont associés des moyens de butée (23) dont elle est séparée par un jeu (J) au repos.

12. Outil de chanfreinage suivant la revendication 11, **caractérisé en ce que** les moyens de butée (23) associés à la jante de travail (18, 18') comportent un disque (24) qui, coaxial et solidaire du moyeu (15), s'étend transversalement par rapport à celui-ci.

13. Outil de chanfreinage suivant la revendication 12, **caractérisé en ce que** la face (25) de la jante de travail (18, 18') tournée vers le disque (24) est parallèle à celui-ci.

14. Outil de chanfreinage suivant l'une quelconque des revendications 12, 13, **caractérisé en ce qu'**il comporte deux jantes de travail (18, 18') disposées chacune respectivement de part et d'autre du disque (24), et le moyeu (15) est commun à l'ensemble.

15. Outil de chanfreinage suivant la revendication 14, **caractérisé en ce que** les deux jantes de travail (18, 18') ont des périphéries actives (19, 19') dont les rayons moyens (R, R') sont différents.

16. Outil de chanfreinage selon la revendication 3, **caractérisé en ce que** la pièce intermédiaire (22, 22') est monobloc et continue.

17. Outil de chanfreinage selon la revendication 3, **caractérisé en ce que** la pièce intermédiaire (22, 22') est formée de plusieurs éléments distincts.

18. Outil de chanfreinage selon la revendication 17, **caractérisé en ce que** lesdits éléments distincts sont conformés en rayon.

19. Outil de chanfreinage selon l'une quelconque des revendications 1 à 13 et 16 à 18, **caractérisé en ce qu'**il comporte une jante de travail (18) dont la périphérie active (19) présente deux facettes tronconiques opposées.

20. Outil de chanfreinage selon l'une quelconque des revendications 2 à 19, **caractérisé en ce qu'**il comporte deux disques (24) situés respectivement de part et d'autre de la jante de travail.

## Patentansprüche

1. Verfahren zum Verbessern der Präzision einer Entgratung, die bezüglich eines Brillenglases bewirkt wird, umfassend das Einführen von Kompensationsmitteln (22, 22'; 18, 18'), eine elastische Verformungsfähigkeit aufweisen zwischen, einerseits der in Frage stehenden Peripherie eines beliebigen Elementes, gebildet von dem verwendeten Entgratungswerkzeug (14) und dem behandelten Brillenglas (10), und andererseits der Stützwelle dieses Elements, **dadurch gekennzeichnet, dass** die Entgratung lediglich bezüglich eines Grates erfolgt, sich befindend an der Peripherie entweder der Frontfläche oder der Heckfläche des Glases, mittels einer aktiven Peripherie, die sich gemäß einer konusstumpfartigen Facette (19, 19') erstreckt, lateralwärts angeordnet an dem Entgratungswerkzeug (14).

2. Entgratungswerkzeug für ein Brillenglas, vom Typ, umfassend eine Nabe (15), geeignet zur Anordnung an einer Stützwelle (16) und zumindest eine Arbeitsfelge (18, 18'), drehfest bezüglich der Nabe (15), sowie zwischen der aktiven Peripherie (19, 19') der Arbeitsfelge (18, 18') und der Nabe (15) Kompensationsmittel (22, 22'), eine elastische Verformungskapazität aufweisend, **dadurch gekennzeichnet, dass** sich eine aktive Peripherie gemäß einer konusstumpfartigen Facette (19, 19') erstreckt, lateralwärts angeordnet, und somit ausschließlichen der Entgratung des Grates dienend, der sich an der Peripherie der Frontfläche befindet oder ausschließlich des Grates, der sich an der Peripherie der hinteren oder Heckfläche des Glases befindet.

3. Entgratungswerkzeug nach Anspruch 2, **dadurch gekennzeichnet, dass** die Arbeitsfelge (18, 18') aus einem steifen Material gebildet ist, wobei die Kompensationsmittel ein Zwischenteil (22, 22') umfassend, welches, zwischengelagert zwischen der Arbeitsfelge (18, 18') und der Nabe (15) aus einem weichen Material gebildet ist.

4. Entgratungswerkzeug nach Anspruch 3, **dadurch gekennzeichnet, dass** zwischen der Arbeitsfelge (18, 18') und dem Zwischenteil (22, 22') mechanische Verankerungsmittel (27) vorgesehen sind.

5. Entgratungswerkzeug nach einem der Ansprüche 3, 4, **dadurch gekennzeichnet, dass** zwischen dem Zwischenteil (22, 22') und der Nabe (15) mechanische Verankerungsmittel (28) vorgesehen sind.

6. Entgratungswerkzeug nach einem der Ansprüche 4, 5, **dadurch gekennzeichnet, dass** die mechanischen Verankerungsmittel (27, 28) aus Verzahnungen (29, 30) gebildet sind.

7. Entgratungswerkzeug nach Anspruch 2, **dadurch gekennzeichnet, dass** die Arbeitsfelge (18, 18') zumindest teilweise aus weichem oder verformbarem Material besteht und somit selbst die Kompensationsmittel ausbildet.

8. Entgratungswerkzeug nach Anspruch 7, **dadurch gekennzeichnet, dass** die Arbeitsfelge (18, 18') ein Bindemittel aus weichem oder elastischem Material umfasst, in welchem zumindest oberflächlich erforderliche abrasive Mittel verteilt enthalten sind.

9. Entgratungswerkzeug nach einem der Ansprüche 2 bis 8, **dadurch gekennzeichnet, dass** die Kompensationsmittel (22, 22'; 18, 18') eine Elastizität aufweisen, entsprechend einem Bruchwiderstand, enthalten zwischen 4 und 10 Mpa, sowie eine Bruchlängung von mehr als 200% entsprechend der Norm NF T 46002.

10. Entgratungswerkzeug nach einem der Ansprüche 2 bis 9, **dadurch gekennzeichnet, dass** die Kompensationsmittel (22, 22'; 18, 18') eine Elastizität aufweisen, entsprechend einer Shore-Rate, enthalten zwischen 40 und 80 ShA entsprechend der Norm NF T 46052 und/oder eine Reißgrenze von oberhalb 4 DaN/cm² entsprechend der Norm NF T 46007C.

11. Entgratungswerkzeug nach einem der Ansprüche 2 bis 10, **dadurch gekennzeichnet, dass** der Arbeitsfelge (18, 18') Anlagemittel (23) zugeordnet sind, die im Ruhezustand diesbezüglich unter einem Spiel (J) vorliegen.

12. Entgratungswerkzeug nach Anspruch 11, **dadurch gekennzeichnet, dass** die Anlagemittel (23), die der Arbeitsfelge (18, 18') zugeordnet sind, eine Scheibe (24) umfassen, die koaxial und verbunden mit der Nabe (15) sich transversalwärts diesbezüglich erstreckt.

13. Entgratungswerkzeug nach Anspruch 12, **dadurch gekennzeichnet, dass** die Fläche (25) der Arbeitsfelge (18, 18'), die hin zu der Scheibe (24) gerichtet ist, diesbezüglich parallel ist.

14. Entgratungswerkzeug nach einem der Ansprüche 12, 13, **dadurch gekennzeichnet, dass** es zwei Arbeitsfelgen (18, 18') umfasst, jeweils angeordnet beidseitig der Scheibe (24), wobei die Nabe (15) der Anordnung gemeinsam ist.

15. Entgratungswerkzeug nach Anspruch 14, **dadurch gekennzeichnet, dass** die zwei Arbeitsfelgen (18, 18') aktive Peripherien (19, 19') aufweisen, deren mittlere Radien (R, R') unterschiedlich sind.

16. Entgratungswerkzeug nach Anspruch 3, **dadurch gekennzeichnet, dass** das Zwischenteil (22, 22') einstückig und kontinuierlich vorgesehen ist.

17. Entgratungswerkzeug nach Anspruch 3, **dadurch gekennzeichnet, dass** das Zwischenteil (22, 22') aus mehreren distinkten Elementen gebildet ist.

18. Entgratungswerkzeug nach Anspruch 17, **dadurch gekennzeichnet, dass** die distinkten Elemente radiengleich sind.

19. Entgratungswerkzeug nach einem der Ansprüche 1 bis 13 und 16 bis 18, **dadurch gekennzeichnet, dass** es eine Arbeitsfelge (18) umfasst, deren aktive Peripherie (19) zwei entgegengesetzte konusstumpfartige Facetten aufweist.

20. Entgratungswerkzeug nach einem der Ansprüche 2 bis 19, **dadurch gekennzeichnet, dass** es zwei Scheiben umfasst, jeweils befindlich beidseitig der Arbeitsfelge.

## Claims

1. A method of improving the accuracy of a bevelling operation applied to a spectacle lens, wherein compensation means (22, 22'; 18, 18') having a capacity for elastic deformation are inserted between, on the one hand, the periphery concerned of either the bevelling tool (14) used or the worked spectacle lens (10) and, on the other hand, the support shaft for said tool or said lens, **characterized in that** said bevelling operation applies only to a single edge situated at the periphery either of the front face or of the rear face of said lens by means of an active periphery extending according to a frustoconical facet (19, 19') arranged laterally on the bevelling tool (14).

2. A tool for bevelling spectacle lenses, the tool being of the kind including a hub (15) adapted to enable it to be fitted to a support shaft (16), at least one working rim (18, 18') constrained to rotate with said hub (15), and compensation means (22, 22') having a capacity for elastic deformation between the active periphery (19, 19') of said working rim (18, 18') and said hub (15), **characterized in that** it includes an active periphery extending according to a frustoconical facet (19, 19') arranged laterally and hence serving to bevel exclusively the edge situated at the periphery of the front face or exclusively the edge situated at the periphery of the rear face of said lens.

3. A bevelling tool according to claim 2, **characterized in that** said working rim (18, 18') is made of a rigid material and the compensation means include an intermediate part (22, 22') made of a flexible material disposed between the working rim (18, 18') and the hub (15) .

4. A bevelling tool according to claim 3, **characterized in that** mechanical anchorage means (27) are operative between the working rim (18, 18') and the intermediate part (22, 22').

5. A bevelling tool according to claim 3 or claim 4, **characterized in that** mechanical anchorage means (28) are operative between the intermediate part (22, 22') and the hub (15).

6. A bevelling tool according to claim 4 or claim 5, **characterized in that** the mechanical anchorage means (27, 28) consist of teeth (29, 30).

7. A bevelling tool according to claim 2, **characterized in that** the working rim (18, 18') is made at least partly from a flexible material and thereby of itself constitutes compensation means.

8. A bevelling tool according to claim 7, **characterized in that** the working rim (18, 18') includes a flexible material binder in which the necessary abrasive means are disseminated, at least at its surface.

9. A bevelling tool according to any of claims 2 to 8, **characterized in that** the compensation means (22, 22'; 18, 18') have an elasticity corresponding to a yield stress from 4 MPa to 10 MPa and an elongation at the yield point greater than 200% according to standard NF T 46002.

10. A bevelling tool according to any of claims 2 to 9, **characterized in that** the compensation means (22, 22'; 18, 18') have an elasticity corresponding to a Shore A hardness from 40 to 80 according to standard NF T 46052 and/or a tearing limit greater than 4 DaN/cm² according to standard NF T 46007C.

11. A bevelling tool according to any of claims 2 to 10, **characterized in that** the working rim (18, 18') is associated with abutment means (23) from which it is separated by a clearance (J) when at rest.

12. A bevelling tool according to claim 11, **characterized in that** the abutment means (23) associated with the working rim (18, 18') include a disc (24) coaxial with, fastened to and transverse to the hub (15).

13. A bevelling tool according to claim 12, **characterized in that** the face (25) of the working rim (18, 18') facing toward the disc (24) is parallel to it.

14. A bevelling tool according to claim 12 or claim 13, **characterized in that** it includes two working rims (18, 18'), one on each side of the disc (24), and the hub (15) is common to the combination.

15. A bevelling tool according to claim 14, **characterized in that** the two working rims (18, 18') have active peripheries (19, 19') whose mean radii (R, R') are different.

16. A bevelling tool according to claim 3, **characterized in that** the intermediate part (22, 22') is in one piece and continuous.

17. A bevelling tool according to claim 3, **characterized in that** the intermediate part (22, 22') is formed of several separate members.

18. A bevelling tool according to claim 17, **characterized in that** said separate members are in the form of spokes.

19. A bevelling tool according to any of claims 1 to 13 and 16 to 18, **characterized in that** it includes a working rim (18) whose active periphery (19) has two opposed frustoconical facets.

20. A bevelling tool according to any of claims 2 to 19, **characterized in that** it includes two discs (24), one on each side of the working rim.
